# FASCICULE DE BREVET EUROPEEN

(11) **EP 1 725 352 B1**
(45) Date de publication et mention de la délivrance du brevet: **16.07.2008**
(21) Numéro de dépôt: 05737040.5
(22) Date de dépôt: 01.03.2005
(51) Int. Cl.: B21D 1/02

(54) **PLANEUSE A ENTRAXE VARIABLE**
ROLLENRICHTMASCHINE MIT VARIABLEM ACHSENABSTAND
ROLLER LEVELLER WITH VARIABLE AXLE DISTANCE

(30) Priorité: 10.03.2004 FR 0402482
(43) Date de publication de la demande: 29.11.2006
(73) Titulaire: ArcelorMittal France, 93200 Saint Denis (FR)
(72) Inventeur: BOURGON, Jacques-Yves, F-57070 Metz (FR); KIRCHER, Dominique, F-57640 VRY (FR)
(74) Mandataire: Plaisant, Sophie Marie
(86) Numéro de dépôt international: PCT/FR2005/000482
(87) Numéro de publication internationale: WO 2005/097369

(56) Documents cités:
- FR-A- 2 334 440

## Description

La présente invention concerne une planeuse sans traction destinée à planer des bandes métalliques selon le préambule de la revendication 1, et le procédé de planage utilisant ladite planeuse.

Une planeuse conforme à la planeuse décrite dans décrite dans le préambule de la revendication 1 est connue du document FR-A-2334440.

Une bande métallique ou une plaque subit diverses opérations, telles que le laminage à chaud et le laminage à froid, destinées à lui conférer des caractéristiques dimensionnelles homogènes sur toute sa longueur ; ainsi une bande métallique laminée possède théoriquement en tout point une épaisseur et une largeur constante.

Cependant l'opération de laminage ne suffit pas pour obtenir une bande exempte de défaut. En effet, celle-ci peut présenter des défauts de planéité non développables tels que des ondulations au niveau des rives ou du centre, et/ou des défauts développables tels qu'un cintre ou une tuile, c'est à dire une courbure respectivement soit selon la longueur, soit selon la largeur de la bande.

Ces défauts de planéité peuvent être corrigés par planage de la bande dans une planeuse à rouleaux. Une telle planeuse est constituée de deux cassettes superposées supportant chacune plusieurs rouleaux motorisés, de diamètre constant, décalés les uns par rapport aux autres, et disposés en alternance au-dessus et en dessous du parcours de la bande. Ce type de planeuse est configurée, en termes de nombre de rouleaux, de diamètre de rouleaux, d'entraxe et de réglage, de manière à planer de manière satisfaisante des bandes dont l'épaisseur est comprise dans une gamme définie.

Dans une planeuse conventionnelle, les entraxes entres les rouleaux sont constants et sont réglés de manière à ce que le rapport entre le diamètre des rouleaux et l'entraxe soit compris entre environ 0,90 et environ 0,95. Cependant, dans ce type de planeuse, les efforts et les couples de planage sont importants. En vue de les réduire, les constructeurs ont développé des planeuses dans lesquelles l'ensemble des entraxes sont augmentés pour que le rapport entre le diamètre et l'entraxe soit de l'ordre de 0,70 à 0,80. Or, cela ne permet plus de corriger les défauts non développables sur l'ensemble de la gamme de la planeuse en terme d'épaisseur de bande, et en particulier sur les bandes de plus fine épaisseur.

Les constructeurs ont également proposé d'escamoter une partie des rouleaux, et de passer par exemple de neuf à cinq rouleaux. Mais, lorsque le nombre de rouleaux utiles est réduit, les variations de taux de plastification à l'intérieur de la planeuse sont brutales, et il devient difficile de maîtriser les défauts développables.

La présente invention a donc pour but de proposer une planeuse dans laquelle les efforts et les couples de planage sont réduits par rapport à ceux d'une planeuse conventionnelle, tout en maintenant une bonne correction de la planéité sur toute la gamme de la planeuse, et en facilitant la maîtrise du cintre et de la tuile.

A cet effet, l'invention a pour objet une planeuse sans traction destinée à planer des bandes métalliques, ayant une entrée et une sortie, comportant n+1 rouleaux, du type comprenant deux cassettes superposées supportant chacune au moins n/2 rouleaux motorisés de rayon R constant, décalés les uns par rapport aux autres et disposés en alternance au-dessus et en dessous du parcours de la bande, l'axe de chacun des rouleaux d'une cassette étant séparé de l'axe du rouleau immédiatement successif de l'autre cassette par un entraxe Ek, dans laquelle : $pour k : 2 à 4 , \left(R/Ek\right) = \left(R/E⁢1\right) ,$ $pour k : n - 3 à n , \left(R/Ek\right) = \left(R/En\right) ,$ $\left(R/En\right) < \left(R/E⁢1\right) ,$ et
pour k : 5 à (n-1), (R/En) ≤ (R/Ek) ≤ (R/E1), et (R/Ek) ≥ (R/E(k+1)),
ladite planeuse comprenant éventuellement des moyens de réglages des entraxes Ek.

La planeuse selon l'invention peut en outre présenter les caractéristiques suivantes :
- n ≥ 8,
- lorsque l'épaisseur de la bande à planer est comprise entre 0,5 et 3 mm, 14 ≤ n ≤ 22,
- lorsque l'épaisseur de la bande à planer est comprise entre 3 et 15 mm, 10 ≤ n ≤16,
- pour k : 1 à x, 0,90 ≤ R/Ek ≤ 0,95, et pour k : (x+1) à n, 0,70 ≤ R/Ek ≤ 0,80.
- pour k : 1 à x, 0,90 ≤ R/Ek ≤ 0,95, l'un des entraxes Ex, avec 5 ≤ x ≤ n-4, étant tel que : 0,80 ≤ R/Ex ≤ 0,90, et pour k : (x+1) à n, 0,70 ≤ R/Ek ≤ 0,80.
- pour k : 1 à x, 0,90 ≤ R/Ek ≤ 0,95, l'un des entraxes Ex, avec 5 ≤ x ≤ n-4, étant tel que : 0,80 ≤ R/Ex ≤ 0,90, et 0,75 ≤ R/E(x+1) ≤ 0,85, et pour k : (x+2) à n, 0.70 ≤ R/Ek ≤ 0,80.

L'invention a également pour objet un procédé de planage d'une bande métallique, en particulier une bande en acier, dans lequel on utilise cette planeuse avec un taux de plastification supérieur ou égal à 60 %, et inférieur ou égal à 90 %.

Comme on l'aura compris, l'invention consiste à proposer une planeuse dans laquelle au moins les cinq premiers rouleaux à partir de l'entrée de la planeuse ont un rapport entraxe sur rayon identique à celui des planeuses classiques, au moins les cinq derniers rouleaux à partir de l'entrée de la planeuse ont un rapport entraxe sur rayon proche de celui d'une décintreuse, et dans laquelle l'entraxe entre les rouleaux intermédiaires de la planeuse est avantageusement augmenté.

Les caractéristiques et avantages de la présente invention apparaîtront mieux au cours de la description qui va suivre, donnée à titre d'exemple non limitatif, en référence aux figures annexées sur lesquelles :
- la figure 1 présente une vue schématique en coupe transversale d'une planeuse multirouleaux sans traction selon l'invention,
- la figure 2 présente une courbe de calcul du cintre résiduel d'une bande métallique planée, en fonction du serrage de sortie de la planeuse, pour un taux de plastification de 60 %, et
- la figure 3 présente une courbe de calcul du cintre résiduel d'une bande métallique planée, en fonction du serrage de sortie de la planeuse, pour un taux de plastification de 80 %.

Sur la figure 1, on a représenté schématiquement une planeuse 1 comprenant deux cassettes 2,3 superposées et supportant chacune des rouleaux motorisés 4,4' de rayon R constant. Pour planer une bande métallique 5, on fait défiler cette bande 5 entre les rouleaux 4,4' et on définit ainsi une entrée de planeuse correspondant à l'entrée de la bande 5 dans la planeuse 1, et une sortie de planeuse correspondant à la sortie de la bande 5 hors de la planeuse 1. Les rouleaux 4,4' sont positionnés de manière décalée les uns par rapport aux autres, et disposés en alternance au-dessus et en dessous du parcours d'une bande métallique 5. Pour obtenir un planage correct de la bande 5, chaque cassette 2,3 doit supporter au moins n/2 rouleaux 4,4' et plus précisément pour une planeuse 1 comportant n+1 rouleaux 4,4' la cassette inférieure 2 comporte (n/2)+1 rouleaux 4 et la cassette supérieure 3 comporte n/2 rouleaux 4'. L'axe de chacun des rouleaux 4,4' d'une cassette 2,3 donnée est séparée de l'axe du rouleau 4,4' immédiatement successif de l'autre cassette par un entraxe Ek qui peut être variable.

Pour obtenir une bande 5 planée avec un cintre nul, il est nécessaire de régler l'écartement des rouleaux 4 de la cassette inférieure 2 par rapport aux rouleaux 4' de la cassette supérieure 3 situés en sortie de la planeuse 1, c'est à dire de régler le serrage d'entrée et le serrage de sortie de la planeuse 1. Afin d'adapter le réglage en fonction du type de bande 5 à planer, on peut faire varier l'entraxe Ek à l'aide de moyens de réglage non représentés.

Les inventeurs ont mis en évidence qu'une diminution du rapport rayon sur entraxe entre les rouleaux jusqu'à une valeur de l'ordre de 0,8, à partir du cinquième rouleau à partir de l'entrée de la planeuse, dans une planeuse dont le rapport rayon sur entraxe entre au moins les cinq premiers rouleaux à partir de l'entrée de la planeuse correspondait au rapport rayon sur entraxe d'une planeuse classique, les efforts et couples de planage pouvaient être réduits de 5 à 25 % selon le type de réglage effectué.

Ainsi, pour les cinq premiers rouleaux à partir de l'entrée de la planeuse, c'est à dire lorsque k varie de 2 à 4, le rapport R/Ek est égal au rapport R/E1, dans lequel E1 correspond à l'entraxe entre le premier rouleau à partir de l'entrée de la planeuse et le deuxième rouleau à partir de l'entrée de la planeuse, R/E1 étant compris entre 0,90 et 0,95, bornes incluses, valeurs qui correspondent au rapport rayon sur entraxe d'une planeuse classique.

Pour les cinq derniers rouleaux à partir de l'entrée de la planeuse, c'est à dire lorsque k varie de n-3 à n, le rapport R/Ek est égal au rapport R/En, dans lequel En correspond à l'entraxe entre le dernier rouleau à partir de l'entrée de la planeuse et l'avant-dernier rouleau à partir de l'entrée de la planeuse, R/En étant compris entre 0,70 et 0,80, bornes incluses, valeurs qui correspondent au rapport rayon sur entraxe d'une décintreuse classique.

Ainsi, dans la planeuse selon l'invention, il est clair que le rapport R/E1 est toujours supérieur au rapport R/En. En outre, il convient également qu'entre le cinquième rouleau à partir de l'entrée et le rouleau n-1 à partir de l'entrée de la planeuse, c'est à dire lorsque k varie de 5 à n-1, on ait les relations suivantes : $( R / En ) \leq ( R / Ek ) \leq ( R / E ⁢ 1 ) , et ( R / Ek ) \geq ( R / E ⁢ \left(k+1\right) ) .$

Ces conditions permettent de réduire les efforts exercés sur les rouleaux, de diminuer le couple nécessaire au planage. Ainsi pour un résultat équivalent en terme de planage, la puissance de la planeuse selon l'invention sera de 15 à 20 % inférieure à la puissance d'une planeuse conventionnelle.

En outre, les inventeurs ont constaté une augmentation du nombre de points de fonctionnement en utilisant une planeuse selon l'invention, par rapport à une planeuse conventionnelle possédant le même nombre de rouleaux. Le nombre de points de fonctionnement d'une planeuse est déterminé par le réglage à effectuer sur la planeuse pour obtenir, en sortie de la planeuse, une bande présentant un cintre nul et une tuile nulle. Ainsi, plus le nombre de points de fonctionnement pour une planeuse donnée est important, plus la contrainte au niveau des réglages est faible. Ceci représente donc un avantage supplémentaire, car la durée du réglage de la planeuse selon l'invention va pouvoir être réduite.

Pour obtenir une bonne correction des défauts non développables de planéité de la bande, il est indispensable que le rapport R/Ek soit égal au rapport R/E1, à la précision près des réglages d'entraxe entre les rouleaux, pour au moins les cinq premiers rouleaux à partir de l'entrée de la planeuse.

De préférence, la planeuse comporte plus de neufs rouleaux, c'est à dire n supérieur ou égal à 8, pour permettre une bonne correction tant des défauts non développables que des défauts développables. En effet, en dessous de neuf rouleaux, il devient difficile de maîtriser les défauts développables, et la tôle pourra conserver une tuile et un cintre résiduels.

Avantageusement, pour faciliter les réglages et pour obtenir une bonne correction de tous les défauts de planéité d'une bande métallique dans une gamme d'épaisseur comprise entre 0,7 et 3 mm, la planeuse comporte entre 15 et 23 (bornes incluses), c'est à dire 14 ≤ n ≤ 22.

Lorsque la bande métallique est dans une gamme d'épaisseur comprise entre 3 et 15 mm, la planeuse comporte avantageusement entre 11 et 17 rouleaux, c'est à dire 10 ≤ n ≤ 16.

Selon la qualité de résolution des défauts de planéité et la recherche de gain en effort et en couple de planage, les inventeurs ont mis au point différent types de planeuse, que nous allons décrire.

Selon un premier mode de réalisation de l'invention, la planeuse se divise en deux zones. Une première zone est ainsi comprise entre le premier rouleau à partir de l'entrée de la planeuse et le rouleau (x+1) à partir de l'entrée de la planeuse, c'est à dire lorsque k varie de 1 à x, et s'étend au moins jusqu'au cinquième rouleau à partir de l'entrée de la planeuse. Dans cette première zone, le rapport rayon sur entraxe R/Ek est constant et compris entre 0,90 et 0,95 (bornes comprises). La deuxième zone est comprise entre le rouleau (x+1) à partir de l'entré de la planeuse et le dernier rouleau à partir de l'entrée de la planeuse qui est le rouleau (n+1), c'est à dire lorsque k varie de (x+1) à n, et débute au moins à partir du rouleau n-3 à partir de l'entré de la planeuse. Dans cette zone, le rapport rayon sur entraxe R/Ek est constant et compris entre 0,70 et 0,80 (bornes comprises).

Selon un deuxième mode de réalisation de l'invention, la planeuse se divise en trois zones. Une première zone est comprise, comme dans le premier mode de réalisation, entre le premier rouleau à partir de l'entrée de la planeuse et le rouleau (x+1) à partir de l'entrée de la planeuse, c'est à dire lorsque k varie de 1 à x, et s'étend au moins jusqu'au cinquième rouleau à partir de l'entrée de la planeuse. Dans cette zone, le rapport rayon sur entraxe R/Ek est constant et compris entre 0,90 et 0,95 (bornes comprises). Ensuite, une deuxième zone dans laquelle l'un des rapports rayon sur entraxe, que l'on nommera R/Ex, est compris entre 0,80 et 0,90 (bornes comprises). Cette deuxième zone est comprise entre le cinquième rouleau à partir de l'entrée de la planeuse et le rouleau (n-4) à partir de l'entrée de la planeuse, c'est à dire lorsque x varie de 5 à (n-4). Enfin, une troisième zone est située entre le rouleau (x+1) à partir de l'entrée et le dernier rouleau de la planeuse (rouleau (n+1)), c'est à dire lorsque k varie de (x+1) à n. Dans cette troisième zone, le rapport rayon sur entraxe R/Ek est constant et compris entre 0,70 et 0,80 (bornes comprises).

Selon un troisième mode de réalisation de l'invention, la planeuse se divise également en trois zones. Une première zone est comprise, comme dans les modes de réalisation précédents, entre le premier rouleau à partir de l'entrée de la planeuse et le rouleau (x+1) à partir de l'entrée de la planeuse, c'est à dire lorsque k varie de 1 à x, et s'étend au moins jusqu'au cinquième rouleau à partir de l'entrée de la planeuse. Dans cette zone, le rapport rayon sur entraxe R/Ek est compris entre 0,90 et 0,95 (bornes comprises). Ensuite, une deuxième zone dans laquelle l'un des rapports rayon sur entraxe, que l'on nommera R/Ex, est compris entre 0,80 et 0,90 (bornes comprises), et le rapport rayon sur entraxe R/E(x+1) est compris entre 0,75 et 0,85 (bornes comprises). Cette deuxième zone est comprise entre le cinquième rouleau à partir de l'entrée de la planeuse et le rouleau (n-4) à partir de l'entrée de la planeuse, c'est à dire lorsque x varie de 5 à (n-4). Enfin, une troisième zone est située entre le rouleau (x+2) à partir de l'entrée de planeuse et le dernier rouleau de la planeuse (rouleau (n+1)), c'est à dire lorsque k varie de (x+2) à n. Dans cette troisième zone, le rapport rayon sur entraxe R/Ek est constant et compris entre 0,70 et 0,80 (bornes comprises).

L'invention concerne également un procédé pour planer une bande métallique dans lequel une des planeuses décrites précédemment est utilisée avec un taux de plastification égal ou supérieur à 60 % et égal ou inférieur à 90 %.

On définit le taux de plastification d'une bande métallique comme étant l'épaisseur de la bande métallique plastifiée sur l'épaisseur totale.

Ainsi, si le taux de plastification est inférieur à 60 %, il n'est plus possible de remédier aux défauts de planéité de la bande. En revanche, si ce taux est supérieur à 90 %, la bande métallique devient difficile à planer, et dans ce cas il est également difficile de remédier aux défauts de planéité de la bande.

La bande métallique à planer peut être en acier, ordinaire ou inoxydable, revêtue d'un revêtement métallique par exemple à base de zinc ou d'un revêtement organique.

L'invention va à présent être illustrée par des exemples donnés à titre indicatif, et non limitatif.

Une planeuse conventionnelle, désignée par planeuse X, comprenant (k+1) rouleaux avec k égal à 16, soit dix-sept rouleaux, de diamètre 57 mm et d'entraxe Ek constant 30 mm (planeuse type BRONX), ayant donc un rapport rayon sur entraxe R/Ek constant de 0,95, a été modifiée pour obtenir différentes planeuses conformes à l'invention, à savoir :
- Planeuse A :: pour k : 1 à 4, R/Ek = 0,95, et
pour k : 5 à 16, R/Ek = 0,80.
- Planeuse B :: pour k : 1 à 4, R/Ek = 0,95,
pour k = 5, R/Ek = 0,865, et
pour k : 6 à 16, R/Ek = 0,80.
- Planeuse C :: pour k : 1 à 4, R/Ek = 0,95,
pour k = 5, R/Ek = 0,90, et R/E(k+1) = 0,85, et
pour k : 7 à 16, R/Ek = 0,80.

On fait ensuite défiler sur chacune de ces planeuses A, B, C et X une bande d'acier de 2 mm d'épaisseur sur 1000 mm de large, en appliquant soit un taux de plastification de 60 %, soit de 80 %. L'acier considéré est un acier du type THR1000 dont la limite d'élasticité R_{p0.2} est de 900 MPa.

Les figures 2 et 3 présente une courbe de calcul du cintre résiduel de la bande d'acier planée, en fonction du serrage de sortie de la planeuse, pour un taux de plastification de 60 % (figure 2) et un taux de plastification de 80 % (figure 3).

Les différentes planeuses sont repérées par les symboles suivants :
- planeuse A : symbole ■,
- planeuse B : repère ▲,
- planeuse C : symbole X, et
- planeuse X : symbole ◆.

Enfin, on identifie pour chaque planeuse et en fonction du taux de plastification, les efforts en entrée de planeuse, les efforts en sortie de planeuse, les efforts totaux, et le couple de la planeuse. Puis, on calcule les gains obtenus dans chacune des planeuses A, B et C selon l'invention par rapport à la planeuse X conventionnelle, et on regroupe l'ensemble des résultats dans les tableaux 1 et 2.

**Tableau 1 : gain sur les efforts et le couple et nombre de points de fonctionnement, à taux de plastification de 60 %**

| | Gain sur les efforts en entrée de planeuse (%) | Gain sur les efforts en sortie de planeuse (%) | Gain sur les efforts totaux (%) | Gain sur le couple total de la planeuse (%) | Nombre de points de fonctionnement |
|---|---|---|---|---|---|
| Planeuse A | 23 | 11 | 17 | 35 | 1 |
| Planeuse B | 18 | 14 | 15 | 31 | 3 |
| Planeuse C | 15 | 14 | 14 | 25 | 9 |
| Planeuse X | - | - | - | - | 6 |

**Tableau 2 : gain sur les efforts et le couple et nombre de points de fonctionnement, à taux de plastification de 80 %**

| | Gain sur les efforts en entrée de planeuse (%) | Gain sur les efforts en sortie de planeuse (%) | Gain sur les efforts totaux (%) | Gain sur le couple total de la planeuse (%) | Nombre de points de fonctionnement |
|---|---|---|---|---|---|
| Planeuse A | 23 | 8 | 16 | 27 | 5 |
| Planeuse B | 17 | 11 | 14 | 24 | 5 |
| Planeuse C | 15 | 13 | 14 | 22 | 5 |
| Planeuse X | - | - | - | - | 4 |

II ressort de ces deux tableaux de résultats, que la planeuse A est la planeuse qui permet d'obtenir les plus gros gains en effort et couple, et ce quel que soit le taux de plastification. Cependant, comme nous pouvons le constater sur les figures 2 et 3, cette planeuse n'est pas forcément la plus fiable si l'on souhaite conférer à la tôle un cintre parfaitement nul, puisque, en particulier lorsque le taux de plastification est de 60 %, le nombre de points de fonctionnement est de 1, alors qu'il est de 9 pour la planeuse C.

## Revendications

1. Planeuse (1) sans traction destinée à planer des bandes métalliques (5), ayant une entrée et une sortie, comportant n+1 rouleaux motorisés (4,4'), du type comprenant deux cassettes (2,3) superposées supportant chacune au moins n/2 rouleaux (4,4') de rayon R constant, décalés les uns par rapport aux autres et disposés en alternance au-dessus et en dessous du parcours de la bande (5), l'axe de chacun des rouleaux (4,4') d'une cassette (2,3) étant séparé de l'axe du rouleau (4,4') immédiatement successif de l'autre cassette par un entraxe Ek, **caractérisée en ce que** : $pour k : 2 à 4 , \left(R/Ek\right) = \left(R/E⁢1\right) ,$ $pour k : n - 3 à n , \left(R/Ek\right) = \left(R/En\right) ,$ $\left(R/En\right) < \left(R/E⁢1\right) ,$ et
pour k : 5 à (n-1), (R/En) ≤ (R/Ek) ≤ (R/E1), et (R/Ek) ≥ (R/E(k+1)),
ladite planeuse (1) comprenant éventuellement des moyens de réglages des entraxes Ek.

2. Planeuse (1) selon la revendication 1, dans laquelle n ≥ 8.

3. Planeuse (1) selon l'une des revendications 1 à 2, dans laquelle, lorsque l'épaisseur de la bande (5) à planer est comprise entre 0,5 et 3 mm, 14 ≤ n ≤ 22.

4. Planeuse (1) selon l'une des revendications 1 à 2, dans laquelle, lorsque l'épaisseur de la bande (5) à planer est comprise entre 3 et 15 mm, 10 ≤ n ≤ 16.

5. Planeuse (1) selon l'une quelconque des revendications 1 à 4, dans laquelle $pour k : 1 à x , 0 , 90 \leq R / Ek \leq 0 , 95 ,$ et $pour k : \left(x+1\right) à n , 0 , 70 \leq R / Ek \leq 0 , 80.$

6. Planeuse (1) selon l'une quelconque des revendications 1 à 4, dans laquelle
- pour k : 1 à x, 0,90 ≤ R/Ek ≤ 0,95,
- l'un des entraxes Ex, avec 5 ≤ x ≤ n-4, étant tel que : $0 , 80 \leq R / Ex \leq 0 , 90 ,$ ey
- pour k : (x+1) à n, 0,70 ≤ R/Ek ≤ 0,80.

7. Planeuse (1) selon l'une quelconque des revendications 1 à 4, dans laquelle
- pour k : 1 à x, 0,90 ≤ R/Ek ≤ 0,95,
- l'un des entraxes Ex, avec 5 ≤ x ≤ n-4, étant tel que : 0,80 ≤ R/Ex ≤ 0,90, et 0,75 ≤ R/E(x+1) ≤ 0,85, et
- pour k : (x+2) à n, 0,70 ≤ R/Ek ≤ 0,80.

8. Procédé de planage d'une bande métallique (5) dans lequel on utilise une planeuse (1) selon l'une quelconque des revendications 1 à 7, planeuse dans laquelle le taux de plastification est supérieur ou égal à 60 %, et inférieur ou égal à 90 %.

9. Procédé de planage selon la revendication 8, dans lequel la bande métallique (5) est une bande d'acier.

## Claims

1. Tensionless leveller (1) intended for levelling a metal strip (5), having an entry and an exit, comprising n+1 motorized rolls (4,4'), of the type comprising two superposed cassettes (2, 3) each supporting at least n/2 rolls (4, 4') of constant radius R, offset with respect to one another and placed alternately above and below the path of the strip (5), the axis of each of the rolls (4, 4') of one cassette (2, 3) being separated from the axis of the immediately successive roll (4,4') of the other cassette by a centre-to-centre spacing Eₖ, in which: $for k : 2 to 4 , \left(R/{E}_{k}\right) = \left(R/{E}_{1}\right) ;$ $for k : n - 3 to n , \left(R/{E}_{k}\right) = \left(R/{E}_{n}\right) ,$ $\left(R/En\right) < \left(R/E⁢1\right) ;$ and
for k: 5 to (n-1), (R/Eₙ) ≤ (R/Eₖ) ≤ (R/E₁), and (R/Eₖ) ≥ (R/E₍ₖ₊₁₎),
said leveller (1) optionally including means for adjusting the centre-to-centre spacings Eₖ.

2. Leveller (1) according to Claim 1, in which n ≥ 8.

3. Leveller (1) according to either of Claims 1 and 2, in which, when the thickness of the strip (5) to be levelled is between 0.5 and 3 mm, 14 ≤ n ≤ 22.

4. Leveller (1) according to either of Claims 1 and 2, in which, when the thickness of the strip (5) is between 3 and 15 mm, 10 ≤ n ≤ 16.

5. Leveller (1) according to any one of Claims 1 to 4, in which: $for k : 1 to x , 0.90 \leq R / {E}_{k} \leq 0.95 ;$ and $for k : \left(x+1\right) to n , 0.70 \leq R / {E}_{k} \leq 0.80.$

6. Leveller (1) according to any one of Claims 1 to 4, in which:
- for k: 1 to x, 0.90 ≤ R/Eₖ ≤ 0.95;
- one of the centre-to-centre spacings Eₓ, where 5 ≤ x ≤ n-4, being such that: $0.80 \leq R / {E}_{x} \leq 0.90 ;$ and
- for k: (x+1) to n, 0.70 ≤ R/Eₖ ≤ 0.80.

7. Leveller (1) according to any one of Claims 1 to 4, in which:
- for k: 1 to x, 0.90: ≤ R/Eₖ ≤ 0.95;
- one of the centre-to-centre spacings Eₓ, where 5 ≤ x ≤ n-4, being such that : $0 , 80 \leq R / Ex \leq 0 , 90 , and 0 , 75 \leq R / {E}_{\left(x+1\right)} \leq 0 , 85 ;$ and
- for k: (x+2) to n, 0.70 ≤ R/Eₖ ≤ 0.80.

8. Method for levelling a metal strip (5) in which a leveller (1) according to any one of Claims 1 to 7 is used, leveller in which the degree of plastic deformation is at least 60% and at most 90%.

9. Levelling method according to Claim 8, in which the metal strip (5) is a steel strip.

## Patentansprüche

1. Rollenrichtmaschine (1) ohne Zug, die dazu bestimmt ist, Metallbänder (5) zu richten, und einen Eingang und einen Ausgang aufweist, umfassend n+1 Motorwalzen (4, 4') mit zwei übereinander liegenden Kassetten (2, 3), die jeweils mindestens n/2 Walzen (4, 4') mit einem konstanten Radius R tragen, die zueinander versetzt und alternierend über und unter dem Weg des Bandes (5) angeordnet sind, wobei die Achse jeder der Walzen (4, 4') einer Kassette (2, 3) von der Achse der unmittelbar folgenden Walze (4, 4') der anderen Kassette durch einen Achsenabstand Ek getrennt ist, **dadurch gekennzeichnet, dass**: $für k : 2 bis 4 , \left(R/Ek\right) = \left(R/E⁢1\right)$ $für k : n - 3 bis n , \left(R/Ek\right) = \left(R/En\right) ,$ $\left(R/En\right) < \left(R/E⁢1\right) ,$ und
für k: 5 bis (n-1), (R/En) ≤ (R/Ek) ≤ (R/E1) und (R/Ek) ≥ (R/E(k+1),
wobei die Rollenrichtmaschine (1) eventuell Mittel zur Einstellung der Achsenabstände Ek umfasst.

2. Rollenrichtmaschine (1) nach Anspruch 1, bei der n ≥ 8.

3. Rollenrichtmaschine (1) nach einem der Ansprüche 1 bis 2, bei der, wenn die Dicke des zu richtenden Bandes (5) zwischen 0,5 und 3 mm beträgt, 14 ≤ n ≤ 22.

4. Rollenrichtmaschine (1) nach einem der Ansprüche 1 bis 2, bei der, wenn die Dicke des zu richtenden Bandes (5) zwischen 3 und 15 mm beträgt, 10 ≤ n ≤ 16.

5. Rollenrichtmaschine (1) nach einem der Ansprüche 1 bis 4, bei der $für k : 1 bis x , 0 , 90 \leq R / Ek \leq 0 , 95$ und $für k : \left(x+1\right) bis n , 0 , 70 \leq R / Ek \leq 0 , 80.$

6. Rollenrichtmaschine (1) nach einem der Ansprüche 1 bis 4, bei der
für k: 1 bis x, 0,90 ≤ R/Ek ≤ 0,95,
einer der Achsenabstände Ex mit 5 ≤ x ≤ n-4 derart ist, dass: $0 , 80 \leq R / Ex \leq 0 , 90 ,$ und $für k : \left(x+1\right) bis n , 0 , 70 \leq R / Ek \leq 0 , 80.$

7. Rollenrichtmaschine (1) nach einem der Ansprüche 1 bis 4, bei der
für k: 1 bis x, 0,90 ≤ R/Ek ≤ 0,95,
einer der Achsenabstände Ex mit 5 ≤ x ≤ n-4 derart ist, dass:
0,80 ≤ R/Ex ≤ 0,90, und 0,75 ≤ R/E(x+1) ≤ 0,85, und für k: (x+2) bis n, 0,70 ≤ R/Ek ≤ 0,80.

8. Verfahren zum Richten eines metallischen Bandes (5), bei dem eine Rollenrichtmaschine (1) nach einem der Ansprüche 1 bis 7 verwendet wird, wobei die Plastifizierungsrate der Rollenrichtmaschine größer oder gleich 60 % und kleiner oder gleich 90 % ist.

9. Richtverfahren nach Anspruch 8, bei dem das metallische Band (5) ein Stahlband ist.
